# FASCICULE DE BREVET EUROPEEN

(11) **EP 2 867 884 B1**
(45) Date de publication et mention de la délivrance du brevet: **30.03.2016**
(21) Numéro de dépôt: 13737348.6
(22) Date de dépôt: 25.06.2013
(51) Int. Cl.: G09F 3/20, A47F 5/00, A47F 5/08

(54) **PORTE-ÉTIQUETTE À FIXER SUR LE CHANT D'UNE ÉTAGÈRE**
ETIKETTENHALTER ZUR BEFESTIGUNG AN DER KANTE EINES REGALS
LABEL HOLDER TO BE SECURED TO THE EDGE OF A SHELF

(30) Priorité: 02.07.2012 FR 1256311
(43) Date de publication de la demande: 06.05.2015
(73) Titulaire: Store Electronic Systems, 95100 Argenteuil (FR)
(72) Inventeur: JOLIEY, Bernard, F-83700 Saint-Raphael (FR)
(74) Mandataire: Laget, Jean-Loup
(86) Numéro de dépôt international: PCT/FR2013/051472
(87) Numéro de publication internationale: WO 2014/006299

(56) Documents cités:
- WO-A1-99/42981
- FR-A1- 2 882 184
- US-A1- 2004 098 897

## Description

L'invention concerne un porte-étiquette à fixer sur le chant d'une étagère portant un rail à bordures incurvées, le porte-étiquette comportant : un voile arqué, flexible, déformable entre une première position de présentation à l'extérieur du rail et une deuxième position de blocage dans le rail, les bords du voile étant aptes à coopérer avec les bordures incurvées du rail ; et un support d'étiquette articulé audit voile.

Un tel porte-étiquette est décrit dans le document FR 2 882 184.

Dans ce document, les moyens de fixation du porte-étiquette au rail sont constitués par un cavalier en forme de voile arqué, présentant un axe d'articulation longitudinal, le long duquel le cavalier se déforme sous l'action d'une pression extérieure, jusqu'à ce que l'axe d'articulation arrive en butée contre le fond du rail, le porte-étiquette étant alors en position stable sur le rail.

Ce porte-étiquette présente plusieurs inconvénients.

Tout d'abord, la pression à appliquer sur le cavalier est importante, voire blessante, pour passer d'une position libre à la position d'arc-boutement en fond de rail. Elle est laissée à l'appréciation de l'opérateur qui ne dispose pas forcément d'un outil adéquat. Ensuite, le support d'étiquette est prévu pour recevoir une étiquette, en papier par exemple, à insérer dans une feuille plastique repliée sur elle-même, qui doit être relevée pour permettre la mise en place du porte-étiquette sur le rail.

Un premier but de l'invention est de proposer un porte-étiquette évitant les inconvénients précédents.

Un autre but de l'invention est de proposer un porte-étiquette assurant le support d'une étiquette électronique.

Un autre but de l'invention est de proposer un porte-étiquette qui, pour la mise en position stable sur le rail, dispense d'avoir recours à un outil extérieur.

L'invention a pour objet un porte-étiquette à fixer sur le chant d'une étagère portant un rail à bordures incurvées, le porte-étiquette comportant :
un voile arqué flexible, déformable entre une première position de présentation à l'extérieur du rail, et une deuxième position de blocage dans le rail, les bords du voile étant aptes à coopérer avec les bordures incurvées du rail, et
un support d'étiquette articulé à la partie supérieure dudit voile, caractérisé en ce que le support d'étiquette :
   a) est un support rigide d'étiquette électronique, et
   b) comporte au dos une nervure longitudinale apte à faire pression sur la partie centrale dudit voile pour assurer sa déformation et le passage de la première position de repos à la deuxième position de blocage.

Avantageusement, le voile arqué comporte dans sa partie centrale une ligne longitudinale d'articulation sur laquelle s'applique la nervure du support d'étiquette électronique.

D'autres caractéristiques, détails et avantages de l'invention ressortent de la description qui suit, donnée à titre d'exemple non limitatif, en référence aux dessins annexés dans lesquels :
la figure 1 est une vue en coupe verticale d'un porte-étiquette selon un mode de réalisation de l'invention, en position de présentation devant un rail à bordures incurvées, placé sur le chant d'une étagère ;
la figure 2 est une vue en coupe verticale du porte-étiquette de la figure 1 en position de blocage sur le rail.

Sur les dessins, une étagère 1 porte sur son chant un rail 2 à bordures incurvées 3, 4. Un porte-étiquette 5 est constitué d'un voile 6 et d'un support d'étiquette 11 reliés à leur partie supérieure par une articulation 10.

Le voile 6 est arqué, flexible, et comporte des bords inférieur 7 et supérieur 8 aptes à coopérer avec les bordures incurvées, respectivement 4 et 3, du rail 2, pour assurer le maintien en position du porte-étiquette 5 sur le rail 2.

Le voile 6 est déformable entre une première position de présentation à l'extérieur du rail 2 (figure 1), et une deuxième position de blocage dans le rail 2 (figure 2).

Le support 11 d'étiquette électronique est rigide et apte à recevoir une étiquette électronique (non représentée). Il comporte au dos une nervure longitudinale 12 qui, en position de présentation (figure 1), vient en appui sur le voile 6 dans sa partie centrale. Avantageusement, dans sa partie centrale, le voile 6 comporte une ligne longitudinale d'articulation 9.

La mise en place du porte-étiquette s'opère de la manière suivante. Tout d'abord, le porte-étiquette est mis en position de présentation par insertion du bord inférieur 7 du voile 6 dans la bordure inférieure 4 du rail 2, et insertion du bord supérieur 8 du voile 6 dans la bordure supérieure 3 du rail 2 (figure 1).

Ensuite, la nervure 12 étant en appui sur la partie centrale du voile 6, une pression manuelle sur le support d'étiquette 11, avec rotation autour de l'articulation 10, entraîne la déformation du voile 6 et son passage de la première position de présentation (figure 1) à la deuxième position de blocage sur le rail 2 (figure 2). Dans cette deuxième position de blocage, la ligne d'articulation 9 du voile 6 est en appui sur le rail 2, l'ensemble du voile 6 est en compression entre les bordures incurvées 3, 4, du rail, et le support d'étiquette 11 est en position sensiblement verticale, l'étiquette électronique étant elle-même sensiblement verticale.

La hauteur de la nervure 12 par rapport au dos du support d'étiquette 11 est suffisante pour que la ligne d'articulation 9 franchisse le point d'équilibre instable entre les bordures incurvées du rail 2, pour la mise en place du porte-étiquette.

Le passage de la position ouverte au blocage dans le rail à bordures incurvées, se fait avec une pression relativement faible, sans risque de blessure, grâce à l'articulation (10).

L'invention a été décrite dans un mode de réalisation qui n'est pas limitatif, et en particulier, la forme des bordures incurvées du rail et des bords du voile ne se trouve pas limitée à l'exemple représenté.

## Revendications

1. Porte-étiquette à fixer sur le chant d'une étagère (1) portant un rail (2) à bordures (3, 4) incurvées, le porte-étiquette (5) comportant :
un voile (6) arqué flexible, déformable entre une première position de présentation à l'extérieur du rail (2), et une deuxième position de blocage dans le rail (2), les bords (7, 8) du voile étant aptes à coopérer avec les bordures (3,4) incurvées du rail (2), et
un support (11) d'étiquette articulé à la partie supérieure dudit voile (6), **caractérisé en ce que** le support (11) d'étiquette :
a) est un support rigide d'étiquette électronique, et
b) comporte au dos une nervure (12) longitudinale apte à faire pression sur la partie centrale dudit voile (6) pour assurer sa déformation et le passage de la première position de repos à la deuxième position de blocage.

2. Porte-étiquette selon la revendication 1, **caractérisé en ce que** le voile (6) arqué comporte dans sa partie centrale une ligne longitudinale d'articulation (9) sur laquelle s'applique la nervure (12) du support (11) d'étiquette électronique.

## Patentansprüche

1. Etikettenträger zur Befestigung an der Kante eines Regals (1) mit einer Schiene (2) mit gekrümmten Einfassungen (3, 4), wobei der Etikettenträger (5) aufweist:
ein flexibles gebogenes Segel (6), das zwischen einer ersten Präsentationsposition außerhalb der Schiene (2) und einer zweiten Blockadeposition in der Schiene (2) verformbar ist, wobei die Ränder (7, 8) des Segels imstande sind, mit den gekrümmten Einfassungen (3, 4) der Schiene (2) zusammenzuwirken, und
einen am oberen Teil des Segels (6) angelenkten Etikettenhalter (11), **dadurch gekennzeichnet, dass** der Etikettenhalter (11):
a) ein starrer Halter eines elektronischen Etiketts ist, und
b) auf der Rückseite eine Längsrippe (12) aufweist, die imstande ist, auf den zentralen Teil des Segels (6) Druck auszuüben, um seine Verformung und den Übergang aus der ersten Ruheposition in die zweite Blockadeposition zu sichern.

2. Etikettenträger nach Anspruch 1, **dadurch gekennzeichnet, dass** das gebogene Segel (6) in seinem zentralen Teil eine Längs-Gelenklinie (9) aufweist, auf der die Rippe (12) des elektronischen Etikettenhalters (11) anliegt.

## Claims

1. A label holder to be fixed on the edge of a shelf (1) having a rail (2) with curved borders (3, 4), the label holder (5) including:
a flexible bowed web (6), deformable between a first presentation position to the outside of the rail (2), and a second locking position in the rail (2), the edges (7, 8) of the web being able to cooperate with the curved borders (3, 4) of the rail (2), and
a label support (11) articulated to the upper part of said web (6), **characterized in that** the label support (11):
a) is a rigid electronic label support, and
b) includes, on the back, a longitudinal rib (12) able to exert pressure on the central part of said web (6) for its deformation and the passage from the first idle position to the second locking position.

2. The label holder according to claim 1, **characterized in that** the bowed web (6) includes, in its central part, a longitudinal articulation line (9) on which the rib (12) of the electronic label support (11) presses.
